# EUROPÄISCHE PATENTSCHRIFT

(11) **EP 2 193 032 B1**
(45) Veröffentlichungstag und Bekanntmachung des Hinweises auf die Patenterteilung: **26.12.2018**
(21) Anmeldenummer: 08802414.6
(22) Anmeldetag: 19.09.2008
(51) Int. Cl.: B41M 1/06, B41M 5/00, G07D 7/2033

(54) **VERFAHREN ZUM BEDRUCKEN EINES BEDRUCKSTOFFS**
METHOD FOR PRINTING A PRINTABLE FABRIC
PROCÉDÉ D'IMPRESSION D'UNE MATIÈRE À IMPRIMER

(30) Priorität: 19.09.2007 DE 102007044623
(43) Veröffentlichungstag der Anmeldung: 09.06.2010
(73) Patentinhaber: manroland Goss web systems GmbH, 86153 Augsburg (DE)
(72) Erfinder: SCHULMEISTER, Peter, 85276 Pfaffenhofen (DE)
(86) Internationale Anmeldenummer: PCT/EP2008/007907
(87) Internationale Veröffentlichungsnummer: WO 2009/036991

(56) Entgegenhaltungen:
- EP-A- 1 810 826
- EP-A2- 1 810 826
- WO-A-2005/088517
- DE-A1-102005 019 533
- US-A1- 2004 079 800
- US-A1- 2004 079 800
- US-A1- 2007 164 559

## Beschreibung

Die Erfindung betrifft ein Verfahren zum Bedrucken eines Bedruckstoffs nach dem Oberbegriff des Anspruchs 1.

In druckformbasierten, vorzugsweise nach dem Offset-Druckprinzip arbeitenden Druckmaschinen, wie z. B. in Rollenrotationsdruckmaschinen sowie Bogendruckmaschinen, finden zunehmend druckformlose Druckeinrichtungen, wie z. B. Inkjet-Druckeinrichtungen, Verwendung, die der Individualisierung von über den Offsetdruck hergestellten Druckerzeugnissen mit z. B. Barcodes, Nummerierungen oder sonstigen Markierungen dienen. Druckformbasierte Druckverfahren dienen dem Bedrucken eines Bedruckstoffs mit einem für alle Druckexemplare eines Druckauftrags gleichen und damit statischen Druckbild. Mit druckformlosen Druckverfahren ist es möglich, einen mit einem statischen Druckbild bedruckten Bedruckstoff zusätzlich zum druckformbasierten und damit statischen Bedrucken mit einem für die Druckexemplare des Druckauftrags variablen und damit dynamischen Druckbild zu bedrucken.

Dann, wenn auf die obige Art und Weise ein über ein druckformbasiertes Druckverfahren mit einem statischen Druckbild bedruckter Bedruckstoff z. B. für Glücksspiele oder Lotterien über ein druckformloses Druckverfahren mit einem dynamischen Druckbild, insbesondere mit einer eineindeutigen Losnummer, vervollständigt werden soll, ist es von Bedeutung, dass jedes erzeugte Druckexemplar ein fälschungssicheres Unikat darstellt, insbesondere dann, wenn in Folge des kommerziellen Werts des Glückspiels bzw. der Lotterie für potentielle Fälscher das Interesse zunimmt, Druckexemplare zu fälschen.

Bislang sind keine Verfahren bekannt, mit den gewährleistet werden kann, dass ein über ein druckformbasiertes Druckverfahren mit einem statischen Druckbild bedruckter Bedruckstoff zusätzlich zum druckformbasierten Druckverfahren über ein druckformloses Druckverfahren fälschungssicher mit einem dynamischen Druckbild bedruckt werden kann.

Aus der EP 1 810 826 A1 ist ein Verfahren nach dem Oberbegriff des Anspruchs 1 bekannt.

Aus der US 2004/0079800 A1 ist weiterer Stand der Technik bekannt.

Hiervon ausgehend liegt der vorliegenden Erfindung das Problem zugrunde, ein neuartiges Verfahren zum Bedrucken eines Bedruckstoffs schaffen. Dieses Problem wird durch ein Verfahren gemäß Anspruch 1 gelöst.

Mit dem erfindungsgemäßen Verfahren wird vorgeschlagen, dass nach dem statischen und dynamischen Bedrucken des Bedruckstoffs jedes Druckexemplar zumindest abschnittsweise derart messtechnisch erfasst und protokolliert wird, dass insbesondere das dynamische Druckbild eines jeden Druckexemplars hinsichtlich seiner Echtheit verifizierbar ist. Über einen Abgleich eines Druckexemplars mit in einer Datenbank protokollierten Messdaten kann stets zweifelsfrei überprüft werden, ob ein Druckexemplar echt ist oder gefälscht wurde.

Bevorzugte Weiterbildungen der Erfindung ergeben sich aus den Unteransprüchen und der nachfolgenden Beschreibung. Ausführungsbeispiele der Erfindung werden an Hand der Zeichnung näher erläutert. Dabei zeigt:
- Fig. 1:: eine erste schematisierte Darstellung zur Verdeutlichung des erfindungsgemäßen Verfahrens zum Bedrucken eines Bedruckstoffs; und
- Fig. 2:: eine zweite schematisierte Darstellung zur Verdeutlichung des erfindungsgemäßen Verfahrens zum Bedrucken eines Bedruckstoffs.

Die hier vorliegende Erfindung betrifft ein Verfahren zum Bedrucken eines Bedruckstoffs, wobei der Bedruckstoff mit einem druckformbasierten Druckverfahren sowie zusätzlich, inline, zum druckformbasierten Druckverfahren mit einem druckformlosen Druckverfahren bedruckt wird. Beim druckformbasierten Druckverfahren handelt es sich vorzugsweise um ein Offset-Druckverfahren. Beim druckformlosen Druckverfahren handelt es sich vorzugsweise um ein Inkjet-Druckverfahren. Das erfindungsgemäße Verfahren findet insbesondere in Rollenrotationsdruckmaschinen Anwendung.

Mit dem druckformbasierten Druckverfahren wird ein Bedruckstoff mit einem für alle Druckexemplare eines Druckauftrags gleichen und damit statischen Druckbild bedruckt. Inline zum druckformbasierten Druckverfahren wird der zu bedruckende Bedruckstoff über das druckformlose Druckverfahren mit einem für alle Druckexemplare eines Druckauftrags variablen bzw. dynamischen Druckbild bedruckt. Hierbei handelt es sich z. B. für Glücksspiele bzw. Lotterien um einen eindeutigen Identifizierungscode wie z. B. eine Losnummer. Bei jedem Druckexemplar handelt es sich demnach um ein Unikat, welches fälschungssicher sein muss.

Mit dem erfindungsgemäßen Verfahren wird vorgeschlagen, nach dem statischen und dynamischen Bedrucken des Bedruckstoffs jedes Druckexemplar zumindest abschnittsweise derart messtechnisch zu erfassen und Messwerte zu protokollieren, dass zumindest das dynamische Druckbild eines jeden Druckexemplars hinsichtlich seiner Echtheit verifizierbar ist. Das messtechnische Erfassen des Bedruckstoffs erfolgt dabei inline zum druckformbasierten bzw. statischen und druckformlosen bzw. dynamischen Bedrucken des Bedruckstoffs.

Vorzugsweise wird jedes Druckexemplar zumindest abschnittsweise im Bereich des dynamischen Druckbilds messtechnisch erfasst. Es werden hierzu in der Nähe des dynamischen Druckbilds beim Drucken desselben entstehende Muster und/oder Artefakte und/oder in der Nähe des dynamischen Druckbilds beim Drucken des statischen Druckbilds entstehende Muster und/oder Artefakte und/oder in der Nähe des dynamischen Druckbilds Eigenschaften des Bedruckstoffs als solchen zu erfassen, um so auf Grundlage der entsprechenden Messdaten die Echtheit eines jeden Druckexemplars verifizierbar zu machen.

Zum messtechnischen Erfassen eines jeden Druckexemplars kommt vorzugsweise ein Sensor zur Verwendung, der ein digitales Messbild des messtechnisch erfassten Abschnitts des Bedruckstoffs erzeugt und in einer Datenbank ablegt. Hierbei findet vorzugsweise eine Kamera Verwendung, deren Auflösung sowie Belichtungszeit an die Druckgeschwindigkeit des statischen und dynamischen Bedruckens des Bedruckstoffs angepasst wird.

Fig. 1 zeigt einen Ausschnitt aus einem bedruckten Bedruckstoff im Bereich eines dynamischen Druckbilds 10, wobei gemäß Fig. 1 als dynamisches Druckbild 10 auf den Bedruckstoff eine "1" gedruckt ist. Fig. 2 zeigt ein mit Hilfe einer Kamera erzeugtes digitalisiertes Messbild des Bedruckstoffbereichs der Fig. 1.

Fig. 1 und 2 kann unmittelbar entnommen werden, dass der zu vermessende Abschnitt des Bedruckstoffs im Bereich des dynamischen Druckbilds 10 charakteristische Eigenschaften aufweist, die zur Echtheitsüberprüfung verwendet werden können. So weist eine Kontur 11 des dynamischen Druckbilds 10, nämlich der dynamisch gedruckten "1", eine individuelle Kantencharakteristik auf, die bei jedem Druckexemplar unterschiedlich ausfällt.

Des Weiteren entstehen in der Umgebung des dynamischen Druckbilds 10, nämlich der gedruckten "1", charakteristische bzw. zufällige Muster bzw. Artefakte, die ebenfalls für jedes gedruckte Druckexemplar unterschiedlich sind.

Muster bzw. Artefakte 12 in der Umgebung des eigentlichen Druckbilds entstehen z. B. dadurch, dass der Bedruckstoff in diesem Abschnitt eine zufällige Beschaffenheit aufweist, welche die Ausbreitung von Druckfarbe beeinflusst.

Weiterhin können Muster bzw. Artefakte 13 dadurch verursacht werden, dass mit einem eigentlich aufzutragenden Druckfarbetropfen weiterhin sogenannte Satellitentropfen zufällig auf den Bedruckstoff gelangen.

Weiterhin können Muster bzw. Artefakte 14 dadurch verursacht werden, dass mit einer hohen kinetischen Energie auf den Bedruckstoff auftreffende Druckfarbetropfen beim Aufprall streuen und sich zufällig in der Umgebung des eigentlichen Druckbilds auf dem Bedruckstoff verteilen.

Ferner können charakteristische Papierfasern des Bedruckstoffs in der Umgebung des eigentlichen dynamischen Druckbilds als Muster 15 erfasst und zum Nachweis der Echtheit eines Druckexemplars herangezogen werden.

Die obigen zufälligen Muster bzw. Artefakte sind bei jedem Druckexemplar unterschiedlich können über aus der Praxis bekannte Bildverarbeitungsverfahren, wie z.B. digitale Filter, Binärisierungen oder Kantenbewertungsalgorithmen, ermittelt werden.

Wird ein einmal gedrucktes und protokolliertes Druckexemplar nachträglich manipuliert, so kann über den Abgleich mit der Datenbank dessen Echtheit verifiziert werden. Zur Verifikation der Echtheit eines konkreten Druckexemplars wird dasselbe messtechnisch erfasst und hierbei erfasste Messwerte werden mit nach dem statischen und dynamischen Bedrucken desselben erfassten und in einer Datenbank protokollierten Messwerten verglichen. Es besteht demnach ein eineindeutiger Bezug zwischen einem dynamischen Druckbild und einem Druckexemplar. Weiterhin kann überprüft werden, ob z. B. bei einer Lotterie alle Losnummern gedruckt und damit vergeben wurden.

## Patentansprüche

1. Verfahren zum Bedrucken eines Bedruckstoffs, wobei der Bedruckstoff über ein druckformbasiertes Druckverfahren, insbesondere über ein Offset-Druckverfahren, mit einem für Druckexemplare eines Druckauftrags gleichen und damit statischen Druckbild sowie zusätzlich und inline zum druckformbasierten Druckverfahren über ein druckformloses Druckverfahren, insbesondere über ein Inkjet-Druckverfahren, mit einem für die Druckexemplare des Druckauftrags variablen und damit dynamischen Druckbild bedruckt wird, **dadurch gekennzeichnet, dass** nach dem statischen und dynamischen Bedrucken des Bedruckstoffs jedes Druckexemplar zumindest abschnittsweise derart messtechnisch erfasst und protokolliert wird, dass jedes Druckexemplar hinsichtlich seiner Echtheit verifizierbar ist, wobei hierzu in der Nähe des dynamischen Druckbilds beim Drucken desselben entstehende Muster und/oder Artefakte und/oder in der Nähe des dynamischen Druckbilds beim Drucken des statischen Druckbilds entstehende Muster und/oder Artefakte und/oder in der Nähe des dynamischen Druckbilds Eigenschaften des Bedruckstoffs erfasst werden, auf Grundlage derer die Echtheit jedes Druckexemplars messtechnisch erfasst und protokolliert wird, wobei das messtechnische Erfassen der Druckexemplare inline zum statischen und dynamischen Bedrucken derselben erfolgt, zur Verifikation der Echtheit eines konkreten Druckexemplars dasselbe messtechnisch erfasst und hierbei erfasste Messwerte mit nach dem statischen und dynamischen Bedrucken desselben erfassten und in einer Datenbank protokollierten Messwerten verglichen werden.

2. Verfahren nach Anspruch 1, **dadurch gekennzeichnet, dass** nach dem statischen und dynamischen Bedrucken des Bedruckstoffs an jedem Druckexemplar zumindest das dynamische Druckbild zumindest abschnittsweise messtechnisch erfasst und protokolliert wird.

3. Verfahren nach Anspruch 1 oder 2, **dadurch gekennzeichnet, dass** zum Erfassen zumindest des dynamischen Druckbilds ein Sensor verwendet wird, der ein digitalisiertes Messbild in einer Datenbank ablegt.

4. Verfahren nach Anspruch 3, **dadurch gekennzeichnet, dass** als Sensor eine Kamera verwendet wird, deren Auflösung und/oder Belichtungszeit an die Druckgeschwindigkeit angepasst wird.

## Claims

1. A method for printing a printing material, wherein the printing material is printed by means of a printing-forme based printing method, in particular by means of an offset printing method, with a print image, which is identical and thus static for a printed copies of a print job, and additionally and in-line with the printing-forme-based printing method by means of a printing method without a printing forme, in particular by means of an inkjet printing method, with a print image, which is variable and thus dynamic for the printed copies of the print job, **characterized in that**, after the static and dynamic printing of the printing material, each printed copy is detected and recorded at least in sections using measuring techniques in such a way that each printed copy can be verified with regard to its authenticity, wherein samples and/or artefacts created in the vicinity of the dynamic print image in response to the printing thereof and/or samples and/or artefacts created in the vicinity of the dynamic print image in response to the printing of the static print image and/or properties of the printing material in the vicinity of the dynamic print image are detected for this purpose, on the basis of which the authenticity of each printed copy is detected and recorded using measuring techniques, wherein the detecting of the printed copies using measuring techniques takes place in-line to the static and dynamic printing thereof, the concrete printed copy is detected using measuring techniques for the verification of the authenticity thereof, and measured values detected hereby are compared to measured values, which are detected after the static and dynamic printing of said print copy and are recorded in a database.

2. The method according to claim 1, **characterized in that**, after the static and dynamic printing of the printing material, at least the dynamic print image is detected and recorded at least in sections at every printed copy using measuring techniques.

3. The method according to claim 1 or 2, **characterized in that** a sensor, which stores a digitized measurement image in a database is used to detect at least the dynamic print image.

4. The method according to claim 3, **characterized in that** a camera, the resolution and/or exposure time of which is adapted to the printing speed, is used as sensor.

## Revendications

1. Procédé d'impression d'un support d'impression, le support d'impression étant imprimé par le procédé d'impression basé sur cliché d'impression, en particulier par un procédé d'impression offset, avec une image d'impression identique pour les exemplaires imprimés d'un ordre d'impression et donc statique et, en complément du procédé d'impression basé sur cliché d'impression, par un procédé d'impression sans cliché d'impression, en particulier par un procédé d'impression à jet d'encre, avec une image d'impression variable pour les exemplaires imprimés de l'ordre d'impression et donc dynamique, **caractérisé en ce que**, après l'impression statique et dynamique du support d'impression, chaque exemplaire est détecté et fait l'objet d'un procès-verbal par technique de mesure du moins par endroits de manière à ce que chaque exemplaire imprimé soit vérifiable au niveau de son authenticité, sachant que, pour ce faire, sont détectés des modèles et/ou artefacts créés à proximité de l'image imprimée dynamique lors de l'impression de celle-ci et/ou des propriétés du support d'impression sur la base desquelles l'authenticité de chaque exemplaire est détectée et fait l'objet d'un procès-verbal par technique de mesure, la détection par technique de mesure des exemplaires imprimés ayant lieu en ligne pour l'impression statique et dynamique de ceux-ci, la même chose étant détectée par technique de mesure pour vérifier l'authenticité d'un exemplaire imprimé concret et les valeurs de mesure alors détectées et faisant l'objet de procès-verbaux dans une banque de données étant comparées à des valeurs de mesure détectées celui-ci après l'impression statique et dynamique de celui-ci.

2. Procédé selon la revendication 1, **caractérisé en ce que**, après impression statique et dynamique du support d'impression, au moins une image dynamique est détectée et fait l'objet d'un procès-verbal par technique de mesure du moins par sections au niveau de chaque exemplaire imprimé.

3. Procédé selon la revendication 1 ou 2, **caractérisé en ce que**, pour détecter au moins l'image d'impression dynamique, on utilise un capteur qui enregistre une image de mesure numérisée dans une banque de données.

4. Procédé selon la revendication 3, **caractérisé en ce qu'**on utilise comme capteur une caméra dont la définition et/ou le temps d'exposition sont adaptés à la vitesse d'impression.
